# EUROPÄISCHE PATENTSCHRIFT

(11) **EP 4 357 556 B1**
(45) Veröffentlichungstag und Bekanntmachung des Hinweises auf die Patenterteilung: **27.08.2025**
(21) Anmeldenummer: 23198762.9
(22) Anmeldetag: 21.09.2023
(51) Int. Cl.: E04G 21/04, F04B 15/02, B08B 9/032

(54) **BAUMASCHINE UND VERFAHREN**
CONSTRUCTION MACHINE AND METHOD
MACHINE DE CONSTRUCTION ET PROCÉDÉ

(30) Priorität: 21.10.2022 DE 102022211185
(43) Veröffentlichungstag der Anmeldung: 24.04.2024
(73) Patentinhaber: Putzmeister Engineering GmbH, 72631 Aichtal (DE)
(72) Erfinder: Briem, Michael, 73760 Ostfildern (DE); Kandler, Andreas, 73760 Ostfildern (DE); Luz, Sebastian, 78576 Emmingen-Liptingen (DE); Voss, Jochen, 72631 Aichtal (DE)
(74) Vertreter: Patentanwälte Ruff, Wilhelm, Beier, Dauster & Partner mbB

(56) Entgegenhaltungen:
- DE-A1- 4 323 796
- DE-B- 1 073 310
- JP-A- H0 381 578
- US-A- 3 774 633

## Beschreibung

### ANWENDUNGSGEBIET UND STAND DER TECHNIK

Die Erfindung betrifft eine Baumaschine zur Förderung von Dickstoff. Zudem betrifft die Erfindung ein Verfahren für einen Spülbetrieb einer derartigen Baumaschine.

Aus der JP H03 81578 A eine Spülvorrichtung bekannt, die zwischen Ventilkästen und Betonzylindern einer Baumaschine montiert ist. Ferner ist es aus der US 3 774 633 A bekannt, eine Spülvorrichtung mit einem Paar von Rückschlagventilen, die gegenüberliegend angeordnet sind, direkt an einem Förderzylinder einer Stoßheber-Betonpumpe zu montieren.

### AUFGABE UND LÖSUNG

Es ist eine Aufgabe der Erfindung, eine Baumaschine zur Förderung von Dickstoff sowie ein Verfahren für einen Spülbetrieb einer derartigen Baumaschine zu schaffen, die verbesserte Eigenschaften aufweisen.

Diese Aufgabe wird durch die Gegenstände der unabhängigen Patentansprüche gelöst. Bevorzugte Ausführungsformen sind Gegenstand der abhängigen Patentansprüche.

Eine erfindungsgemäße Baumaschine dient zur Förderung von Dickstoff. Die Baumaschine weist einen Druckstutzen auf, wobei der Druckstutzen einen nach außen zu einer äußeren Umgebung der Baumaschine hin geöffneten Fluidkanal begrenzt. Dabei ist der Fluidkanal in einem Förderbetrieb der Baumaschine in einer Förderrichtung von Dickstoff durchflossen. In dem Förderbetrieb kann die Baumaschine Dickstoff fördern. An den Druckstutzen ist für den Förderbetrieb eine Förderleitung in fluidleitender Kommunikation mit dem Fluidkanal anschließbar, mittels welcher der von der Baumaschine weg geförderte Dickstoff einem Distributionssystem zuführbar ist. Das Distributionssystem kann dazu dienen, den mittels der Förderleitung transportierten Dickstoff in eine geschalte Gussform einzubringen. Die Baumaschine weist ferner eine von einer Spülflüssigkeit durchströmbare Spülvorrichtung auf. Dabei ist in einem Spülbetrieb der Baumaschine mittels der Spülvorrichtung wenigstens ein Flüssigkeitsstrahl von Spülflüssigkeit formbar. Die Baumaschine kann umschaltbar sein zwischen ihrem Förder- und ihrem Spülbetrieb. Die Spülvorrichtung und der Druckstutzen weisen komplementäre Kupplungseinrichtungen auf. Mit anderen Worten: Sowohl die Spülvorrichtung als auch der Druckstutzen weisen jeweils eine Kupplungseinrichtung auf, wobei die Kupplungseinrichtungen in komplementärer Weise aufeinander abgestimmt sind. Dabei sind die komplementären Kupplungseinrichtungen miteinander koppelbar, um die Spülvorrichtung an dem Druckstutzen zu montieren. Dabei kann infolge des Koppelns der komplementären Kupplungseinrichtungen die Spülvorrichtung derart an dem Druckstutzen montiert werden, dass der wenigstens eine Flüssigkeitsstrahl in dem Spülbetrieb, insbesondere entgegen der Förderrichtung, in dem Fluidkanal formbar ist. Insbesondere ist der wenigstens eine Flüssigkeitsstrahl innerhalb des Fluidkanals formbar, d. h. ein Ort der Formung des Flüssigkeitsstrahls kann im montierten Zustand der Spülvorrichtung innerhalb des Fluidkanals liegen. Die Spülvorrichtung ragt in ihrem montierten Zustand in den Fluidkanal hinein.

Nach Montage der Spülvorrichtung an dem Druckstutzen kann der Spülbetrieb vorzugsweise automatisch durchgeführt werden. Dabei ermöglicht die Spülvorrichtung vorteilhaft eine besonders gründliche Spülung des Fluidkanals sowie entgegen der Förderrichtung angeordneter Komponenten, die im Förderbetrieb von Dickstoff und im Spülbetrieb von der Spülflüssigkeit des Flüssigkeitsstrahls durchströmbar sind. Insbesondere ermöglicht die Spülvorrichtung einen Verzicht auf ein manuelles Spülen des Druckstutzens.

Der Begriff "konfiguriert" kann für den Begriff "ausgebildet" synonym verwendet werden.

Der Begriff "umfasst" oder "hat" kann für den Begriff "aufweist" synonym verwendet werden. "Kontrollieren" kann vorliegend "steuern" und/oder "regeln" bedeuten.

Der Begriff "weitere" wird im vorliegenden Zusammenhang - sofern nicht anders angegeben - nicht im Hinblick auf eine geometrische Erstreckung oder Ausdehnung verwendet, sondern insbesondere synonym zu "weitergehende" oder "zusätzliche" oder "ergänzende".

Der Dickstoff ist vorzugsweise ein Baustoff. Der Dickstoff kann eine breiartige Mischung unterschiedlicher Stoffe sein. Der Dickstoff kann Mörtel, Zement, Estrich oder Beton, jeweils in einem misch- und/oder förderfähigen Zustand sein. Im misch- und/oder förderfähigen Zustand ist der Dickstoff noch nicht ausgehärtet oder abgebunden.

Im Spülbetrieb kann ein Spülen der Baumaschine mit Spülflüssigkeit erfolgen. Das Spülen kann einem Reinigen der Baumaschine dienen. Durch das Spülen der Baumaschine mit Spülflüssigkeit können oberflächlich anhaftende Dickstoffreste abgespült werden.

Gemäß der Erfindung weist die Spülvorrichtung eine in den Fluidkanal einführbare Düseneinrichtung zur Formung des wenigstens einen Flüssigkeitsstrahls auf. Insbesondere ist die Düseneinrichtung dabei relativ zu der Kupplungseinrichtung der Spülvorrichtung verstellbar, insbesondere abhängig von einem bei der Formung des wenigstens einen Flüssigkeitsstrahls über die Düseneinrichtung abfallenden Flüssigkeitsdruck. Somit kann eine Auftreffstelle des wenigstens einen Flüssigkeitsstrahls an einer den Fluidkanal begrenzenden Innenseite des Druckstutzens bei Formung des Flüssigkeitsstrahls verstellt werden. Entsprechend lässt dich die Innenseite des Druckstützens wenigstens bereichsweise mit Flüssigkeit des Flüssigkeitsstrahls abstrahlen, was eine besonders gründliche Reinigung der Innenseite ermöglicht.

Zweckmäßig ist die Düseneinrichtung mittels eines Vorspannelements der Spülvorrichtung an der Kupplungseinrichtung der Spülvorrichtung derart abgestützt, dass das Vorspannelement beim Verstellen der Düseneinrichtung relativ zur Kupplungseinrichtung der Spülvorrichtung eine elastische Verformung unter Ausbildung einer Rückstellkraft erfährt. Diese Rückstellkraft kann dazu dienen, die Düseneinrichtung bei einem Reduzieren des über die Düseneinrichtung abfallenden Flüssigkeitsdrucks in ihre Ausgangsposition zurückzuverstellen. Dies ermöglicht vorteilhaft eine selbsttätige, druckabhängige bidirektionale Verstellung der Düseneinrichtung. Auf diese Weise kann der wenigstens eine Flüssigkeitsstrahl selbsttätig bidirektional entlang der Förderrichtung über eine Innenseite des Fluidkanals geführt werden.

In weiterer Ausgestaltung der Erfindung ist in einem montierten Zustand der Spülvorrichtung zwischen dem Druckstutzen und der Spülvorrichtung ein von Spülflüssigkeit durchfließbarer Durchgang zum Ablassen rückströmender Spülflüssigkeit in eine äußere Umgebung der Baumaschine ausgebildet. Vorteilhaft kann somit vermieden werden, dass sich, insbesondere zu viel, Spülflüssigkeit im Fluidkanal ansammelt. Insbesondere weist die Spülvorrichtung eine Umlenkeinrichtung zum Umlenken durch den Durchgang abgelassener Spülflüssigkeit auf. Mittels der Umlenkeinrichtung kann vorteilhaft sichergestellt werden, dass die abgelassene Spülflüssigkeit auf möglichst kurzem Weg in Richtung eines Untergrunds geleitet wird, auf welchem die Baumaschine abgestellt sein kann.

In weiterer Ausgestaltung der Erfindung weist die Baumaschine einen, insbesondere wenigstens bereichsweise trichterförmig ausgebildeten, Vorratsbehälter auf. Der Vorratsbehälter begrenzt innenseitig einen, insbesondere nach oben geöffneten und mittels eines Deckels der Baumaschine abdeckbaren, Vorratsraum der Baumaschine zum Bevorraten von Dickstoff. Insbesondere weist die Baumaschine eine öffnungsfähige Entleerungseinrichtung auf, welche den Vorratsraum nach unten, insbesondere in einer Schwerkraftrichtung, verschließt. Die Baumaschine hat zudem wenigstens einen, insbesondere zwei, Förderzylinder. Jeder Förderzylinder weist einen volumenvariablen Förderraum zum Fördern von Dickstoff auf, wobei der Förderraum in den Vorratsraum mündet. Zudem weist die Baumaschine eine, insbesondere S-förmig geformte, Rohrweiche auf. Die Rohrweiche begrenzt innenseitig einen Steuerkanal der Baumaschine, wobei der Steuerkanal einenends, insbesondere dauerhaft, fluidleitend mit dem Fluidkanal verbunden ist. Dabei ist die Rohrweiche, insbesondere innerhalb des Vorratsraums, relativ zu dem Förderraum derart verstellbar, dass der Förderraum abwechselnd, insbesondere unmittelbar, mit dem Vorratsraum und mittels des Steuerkanals mit dem Fluidkanal fluidleitend verbindbar ist. Da der Steuerkanal fluidleitend mit dem Fluidkanal verbunden ist, kann im Spülbetrieb vorteilhaft mittels des Flüssigkeitsstrahls auch der Steuerkanal mit Spülflüssigkeit gespült werden.

In weiterer Ausgestaltung der Erfindung weist die Baumaschine eine von Spülflüssigkeit durchfließbare weitere Spülvorrichtung auf. Dabei ist in dem Spülbetrieb der Baumaschine mittels der weiteren Spülvorrichtung wenigstens ein weiterer Flüssigkeitsstrahl von Spülflüssigkeit wenigstens teilweise innerhalb eines Vorratsraums der Baumaschine zum Bevorraten von Dickstoff formbar. Vorteilhaft kann somit der Vorratsraum, insbesondere automatisch, mit Spülflüssigkeit des weiteren Flüssigkeitsstrahls gespült werden.

In weiterer Ausgestaltung der Erfindung weist jeder volumenvariable Förderraum der Baumaschine eine Mündungsöffnung auf, an welcher der Förderraum in den Vorratsraum übergeht. Dabei ist der wenigstens eine weitere Flüssigkeitsstrahl in die Mündungsöffnung hinein und/oder in Ecken des Vorratsraums formbar. Eine Ecke kann durch wenigstens eine Innenkante des Vorratsraums ausgebildet sein. Die Ecken können gerundet oder abgeschrägt ausgebildet sein. Insbesondere ist je Mündungsöffnung und/oder je Ecke eine gesonderte weitere Düseneinrichtung der weiteren Spülvorrichtung zur Formung jeweils wenigstens eines weiteren Flüssigkeitsstrahls vorhanden. Dies ermöglicht eine besonders gründliche Spülung oder Reinigung des Vorratsraums sowie des wenigstens einen Förderraums.

In weiterer Ausgestaltung der Erfindung ist die weitere Spülvorrichtung relativ zu dem Vorratsbehälter beweglich, insbesondere schwenkbar, an dem Vorratsbehälter derart gelagert, dass die weitere Spülvorrichtung zum Befüllen des Vorratsraums mit Dickstoff für den Förderbetrieb von dem Vorratsraum entfernbar und für den Spülbetrieb an, insbesondere über und/oder wenigstens teilweise in, dem Vorratsraum positionierbar ist. Vorteilhaft kann somit der Vorratsraum mit Dickstoff befüllt werden, ohne dass dies durch die vom Vorratsraum wegbewegte weitere Spülvorrichtung behindert wird.

Ein Nachrüstset, welches keinen Teil der Erfindung darstellt, ist für eine Ausgangsbaumaschine zur Förderung von Dickstoff eingerichtet

Die Ausgangsbaumaschine weist einen Druckstutzen auf, wobei der Druckstutzen einen zu einer äußeren Umgebung der Ausgangsbaumaschine hin geöffneten Fluidkanal aufweist, wobei der Fluidkanal in einem Förderbetrieb der Ausgangsbaumaschine in einer Förderrichtung von Dickstoff durchflossen ist. Bei der Ausgangsbaumaschine kann es sich um eine herkömmliche Baumaschine handeln. Die Ausgangsbaumaschine ist mittels des Nachrüstsets zu einer erfindungsgemäßen Baumaschine wie voranstehend beschrieben nachrüstbar. Entsprechend lassen sich die voranstehend beschriebenen Vorteile der erfindungsgemäßen Baumaschine mittels des Nachrüstsets ausnutzen. Das Nachrüstset weist die von einer Spülflüssigkeit durchströmbare Spülvorrichtung auf, wobei die Spülvorrichtung und der Druckstutzen komplementäre Kupplungseinrichtungen aufweisen, insbesondere wobei das Nachrüstset von den Kupplungseinrichtungen wenigstens jene der Spülvorrichtung aufweist. Zudem kann das Nachrüstset eine weitere Spülvorrichtung aufweisen.

Ein erfindungsgemäßes Verfahren dient einem Spülbetrieb einer erfindungsgemäßen Baumaschine wie voranstehend beschrieben. Die voranstehend erläuterten Vorteile der erfindungsgemäßen Baumaschine lassen sich mittels des erfindungsgemäßen Verfahrens ausnutzen. Gemäß dem Verfahren werden die Kupplungseinrichtungen miteinander gekoppelt, um die Spülvorrichtung an dem Druckstutzen zu montieren. Gemäß dem Verfahren wird zudem die Spülvorrichtung mit Spülflüssigkeit versorgt. Das Verfahren sieht außerdem vor, dass mittels der Spülvorrichtung der wenigstens eine Flüssigkeitsstrahl in dem Fluidkanal, insbesondere entgegen der Förderrichtung, geformt wird, so dass der Fluidkanal mit Spülflüssigkeit gespült wird. Vorzugsweise werden die vorgenannten Maßnahmen in der vorstehenden Reihenfolge durchgeführt.

In Ausgestaltung des Verfahrens wird ein Vorratsraum der Baumaschine, insbesondere mittels einer Entleerungseinrichtung der Baumaschine, nach unten geöffnet. "Nach unten" kann "in Schwerkraftrichtung" bedeuten. Insbesondere wird der Vorratsraum nach unten geöffnet zeitlich bevor und/oder während der Flüssigkeitsstrahl geformt wird. Der Vorratsraum wird geöffnet, um in dem Vorratsraum bevorrateten Dickstoff und/oder Spülflüssigkeit abzulassen. Insbesondere wird in wenigstens einem volumenvariablen Förderraum der Baumaschine aufgenommener Dickstoff durch Minimieren des Volumens dieses Förderraums in den Vorratsraum abgelassen. Das Minimieren des Volumens des Förderraums kann durch Verstellen eines Förderkolbens eines Förderzylinders der Baumaschine relativ zum Vorratsraum erfolgen. Vorteilhaft kann somit die Baumaschine, insbesondere ihr Vorratsraum und vorzugsweise ihr wenigstens einer Förderraum, entleert werden, zeitlich bevor die Baumaschine gespült wird. Die Entleerungseinrichtung kann im Spülbetrieb geöffnet bleiben, so dass ein Ansammeln von Spülflüssigkeit in dem Vorratsraum vermieden werden kann.

In weiterer Ausgestaltung der Erfindung wird eine weitere Spülvorrichtung der Baumaschine mit Spülflüssigkeit versorgt. Dabei wird mittels der weiteren Spülvorrichtung wenigstens ein weiterer Flüssigkeitsstrahl an Spülflüssigkeit wenigstens teilweise innerhalb eines Vorratsraums der Baumaschine zum Bevorraten von Dickstoff geformt. Insbesondere weist wenigstens ein volumenvariabler Förderraum der Baumaschine eine Mündungsöffnung auf, an welcher der Förderraum in den Vorratsraum übergeht, insbesondere wobei der wenigstens eine weitere Flüssigkeitsstrahl in die Mündungsöffnung hinein und/oder in Ecken des Vorratsraums geformt wird. Auf diese Weise kann der Vorratsraum, insbesondere die Mündungsöffnung und/oder die Ecken des Vorratsraums, besonders gründlich gespült werden.

In weiterer Ausgestaltung des Verfahrens werden der wenigstens eine Flüssigkeitsstrahl und der wenigstens eine weitere Flüssigkeitsstrahl zeitlich nacheinander oder simultan geformt. Die Formung der beiden Flüssigkeitsstrahlen zeitlich nacheinander erfordert vorteilhaft einen besonders geringen Volumenstrom an Spülflüssigkeit für die beiden Flüssigkeitsstrahlen. Die simultane oder gleichzeitige Formung der beiden Flüssigkeitsstrahlen erweist sich demgegenüber als besonders zeitsparend.

In weiterer Ausgestaltung des Verfahrens wird - während der wenigstens eine Flüssigkeitsstrahl mittels einer Düseneinrichtung der Spülvorrichtung geformt wird - die Düseneinrichtung relativ zu der Kupplungseinrichtung der Spülvorrichtung, insbesondere entgegen der Förderrichtung und/oder innerhalb des Fluidkanals, verstellt. Vorzugsweise erfolgt das Verstellen der Düseneinrichtung relativ zur Kupplungseinrichtung der Spülvorrichtung abhängig von einem bei der Formung des wenigstens einen Flüssigkeitsstrahls an der Düseneinrichtung abfallenden Flüssigkeitsdruck. Durch das Verstellen der Düseneinrichtung kann vorteilhaft der Flüssigkeitsstrahl entlang einer Innenseite des Fluidkanals, insbesondere entgegen und/oder in der Förderrichtung, geführt werden. Somit kann die Innenseite des Fluidkanals besonders großflächig oder sogar vollständig direkt mit dem Flüssigkeitsstrahl bestrahlt werden. Wenn die Verstellung der Düseneinrichtung abhängig von dem Flüssigkeitsdruck erfolgt, kann vorteilhaft auf einen gesonderten Antrieb zum Verstellen der Düseneinrichtung verzichtet werden.

In weiterer Ausgestaltung des Verfahrens wird während des Formens des wenigstens einen Flüssigkeitsstrahls eine, insbesondere S-förmig geformte, Rohrweiche der Baumaschine relativ zu wenigstens einem volumenvariablen Förderraum eines Förderzylinders der Baumaschine verstellt. Die Rohrweiche begrenzt innenseitig einen Steuerkanal der Baumaschine, wobei der Steuerkanal einenends fluidleitend mit dem Fluidkanal, insbesondere dauerhaft, derart verbunden ist, dass beim Spülen des Fluidkanals auch der Steuerkanal mit Spülflüssigkeit gespült wird Insbesondere wird die Rohrweiche während des Formens des wenigstens einen Flüssigkeitsstrahls relativ zu dem wenigstens einen Förderraum derart verstellt, dass der Förderraum abwechselnd mit dem Fluidkanal mittels des Steuerkanals und, insbesondere unmittelbar, mit einem Vorratsraum der Baumaschine fluidleitend derart verbunden wird, dass der Förderraum alternierend mit durch den Steuerkanal geführter Spülflüssigkeit gespült wird. Es ergibt sich eine besonders gründliche Spülung und damit einhergehend eine besonders gründliche Reinigung der Baumaschine.

In weiterer Ausgestaltung des Verfahrens wird - während der wenigstens eine Förderraum fluidleitend mit dem Steuerkanal verbunden ist - ein Volumen dieses Förderraums variiert, insbesondere maximiert. Alternativ oder zusätzlich wird ein Volumen wenigstens eines weiteren Förderraums, insbesondere gegenläufig, variiert, insbesondere minimiert. Insbesondere wird das Volumen der Förderräume variiert, insbesondere minimiert und/oder maximiert, indem ein den betreffenden Förderraum begrenzender Förderkolben des diesen Förderraum aufweisenden Förderzylinders relativ zu dem Fluidkanal verstellt wird. Auf diese Weise können zusätzlich die Förderräume mit Spülflüssigkeit gespült werden, um die Förderräume zu reinigen.

### KURZBESCHREIBUNG DER ZEICHNUNGEN

Weitere Vorteile und Merkmale der Erfindung ergeben sich aus den Ansprüchen sowie aus der nachfolgenden Beschreibung bevorzugter Ausführungsbeispiele der Erfindung, die anhand der Zeichnungen dargestellt sind. Dabei beziehen sich gleiche Bezugszeichen auf gleiche oder ähnliche oder funktional gleiche Bauteile.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung, welcher nur durch die beigefügten Ansprüche definiert wird, zu verlassen.
- Fig. 1: zeigt in einer schematischen Rückansicht eine Ausführungsform einer erfindungsgemäßen Baumaschine, die mittels eines Nachrüstsets nachgerüstet ist und die zur Durchführung eines erfindungsgemäßen Verfahrens für einen Spülbetrieb der Baumaschine eingerichtet ist,
- Fig. 2: in schematischer Seitenansicht die Baumaschine nach Fig. 1,
- Fig. 3: in schematischer Draufsicht die Baumaschine nach den Fig. 1 und 2,
- Fig. 4: in schematischer Darstellung eines Vertikalschnitts die Baumaschine nach den Fig. 1 bis 3,
- Fig. 5: in schematischer Rückansicht eine Spülvorrichtung für die Baumaschine nach den Fig. 1 bis 4,
- Fig. 6: in schematischer Seitenansicht die Spülvorrichtung nach Fig. 5,
- Fig. 7: in schematischer Vorderansicht die Spülvorrichtung nach den Fig. 5 und 6,
- Fig. 8: in schematischer Draufsicht die Spülvorrichtung nach den Fig. 5 bis 7,
- Fig. 9: teilweise vertikal geschnitten die Baumaschine nach den Fig. 1 bis 4,
- Fig. 10: in schematischer Ausbruchsdarstellung eine weitere Ausführungsform der erfindungsgemäßen Baumaschine, die mittels eines weiteren Nachrüstsets nachgerüstet ist und die zur Durchführung eines erfindungsgemäßen Verfahrens für einen Spülbetrieb der Baumaschine eingerichtet ist,
- Fig. 11: in schematischer Seitenansicht eine weitere Spülvorrichtung für die Baumaschine nach den Fig. 9 und 10,
- Fig. 12: in schematischer Draufsicht eine weitere Ausführungsform der erfindungsgemäßen Baumaschine in der Art einer Momentaufnahme bei der Durchführung eines erfindungsgemäßen Verfahrens,
- Fig. 13: die Baumaschine nach Fig. 12 in der Art einer weiteren Momentaufnahme bei der Durchführung des erfindungsgemäßen Verfahrens.

### DETAILLIERTE BESCHREIBUNG DER AUSFÜHRUNGSBEISPIELE

Eine erfindungsgemäße Baumaschine 1 ist zur Förderung von Dickstoff vorgesehen. Die Baumaschine weist einen Druckstutzen 2 auf. Der Druckstutzen 2 begrenzt einen nach außen zu einer äußeren Umgebung der Baumaschine 1 hin geöffneten Fluidkanal 3. Der Fluidkanal 3 ist in einem Förderbetrieb der Baumaschine 1 in einer Förderrichtung F von Dickstoff durchflossen. Im Förderbetrieb kann mittels der Baumaschine 1 Dickstoff von der Baumaschine 1 weg in Förderrichtung F gefördert werden. Die Baumaschine 1 weist zudem eine Spülvorrichtung 4 auf, die von einer Spülflüssigkeit S durchströmbar ist. Bei der Flüssigkeit S kann es sich um Wasser handeln. Dabei ist in einem Spülbetrieb der Baumaschine 1 mittels der Spülvorrichtung 4 wenigstens ein Flüssigkeitsstrahl B1 von Spülflüssigkeit S formbar. Mittels der Spülvorrichtung 4 kann also Spülflüssigkeit S in wenigstens einem Flüssigkeitsstrahl B1 abgestrahlt werden. Die Spülvorrichtung 4 und der Druckstutzen 2 weisen komplementäre Kupplungseinrichtungen 19 auf. Sowohl die Spülvorrichtung 4 als auch der Druckstutzen 2 weisen beide jeweils eine derartige Kupplungseinrichtung 19 auf. Die beiden komplementären Kupplungseinrichtungen 19 sind miteinander koppelbar. Im Förderbetrieb der Baumaschine 1 können die Kupplungseinrichtungen 19 voneinander entkoppelt sein. In dem Spülbetrieb können die komplementären Kupplungseinrichtungen 19 miteinander gekoppelt sein. Die Kupplungseinrichtungen 19 sind miteinander koppelbar, um die Spülvorrichtung 4 derart an dem Druckstutzen 2 zu montieren, dass der wenigstens eine Flüssigkeitsstrahl B1 in dem Spülbetrieb in dem Fluidkanal 3 formbar ist. Beispielsweise kann der Flüssigkeitsstrahl B1 in dem Spülbetrieb entgegen der Förderrichtung F in dem Fluidkanal 3 der Baumaschine 1 formbar sein.

An wenigstens einer der Kupplungseinrichtungen 19 kann eine Sensoreinrichtung 5 angeordnet sein, mittels welcher erkannt werden kann, ob die beiden Kupplungseinrichtungen 19 miteinander gekoppelt sind oder ob die beiden komplementären Kupplungseinrichtungen 19 voneinander entkoppelt sind. Mit anderen Worten: Die Sensoreinrichtung 5 kann einen montierten Zustand der Spülvorrichtung 4 und/oder einen demontierten Zustand der Spülvorrichtung 4 detektieren. Die Sensoreinrichtung 5 kann zudem dazu dienen, die Spülvorrichtung 4 und den Druckstutzen 2 für die Montage der Spülvorrichtung 4 am Druckstutzen 2 relativ zueinander zu zentrieren. Dabei kann die Sensoreinrichtung 5 detektieren, ob die Spülvorrichtung 4 und der Druckstutzen 2 korrekt relativ zueinander ausgerichtet sind.

Die Spülvorrichtung 4 weist vorliegend eine in den Fluidkanal 3 einführbare Düseneinrichtung 6 auf. Die Düseneinrichtung 6 dient zur Formung des wenigstens einen Flüssigkeitsstrahls B1. Beispielsweise können mittels der Düseneinrichtung 6 mehrere Flüssigkeitsstrahlen B1 von Spülflüssigkeit S gleichzeitig geformt werden, die unter einem spitzen Winkel relativ zur Förderrichtung F sternförmig oder strahlenkranzartig radial nach außen abgestrahlt werden. Diese sternförmig oder strahlenkranzartig abgestrahlten Flüssigkeitsstrahlen B1 können in einer virtuellen konischen Fläche verlaufen sein, die sich zur Düseneinrichtung 6 hin verjüngt. Im montierten Zustand der Spülvorrichtung 4 kann sich die konische Fläche in Förderrichtung F verjüngen und entgegen der Förderrichtung F aufweiten.

Vorliegend ist die Düseneinrichtung 6 mittels eines Vorspannelements 7 der Spülvorrichtung 4 an der Kupplungseinrichtung 19 der Spülvorrichtung 4 abgestützt. Dabei ist die Düseneinrichtung 4 mittels des Vorspannelements 7 derart an der Kupplungseinrichtung 19 abgestützt, dass das Vorspannelement 7 bei einem Verstellen der Düseneinrichtung 6 relativ zur Kupplungseinrichtung 19 der Spülvorrichtung 4 eine elastische Verformung unter Ausbildung einer Rückstellkraft erfährt. Infolge dieser Rückstellkraft kann die Düseneinrichtung 6 selbsttätig zurückverstellt werden, sobald der über die Düseneinrichtung 6 abfallende Flüssigkeitsdruck reduziert wird. Durch einen Betrag des über die Düseneinrichtung 6 abfallenden Flüssigkeitsdrucks kann insbesondere eine Positionierung der Düseneinrichtung 6 relativ zur Kupplungseinrichtung 19 der Spülvorrichtung 4 eingestellt werden. Das Vorspannelement 7 ist vorliegend als Schraubenfeder ausgebildet.

Beispielsweise ist in dem montierten Zustand der Spülvorrichtung 4 zwischen dem Druckstutzen 2 und der Spülvorrichtung 4 ein Durchgang 8 ausgebildet. Der Durchgang 8 ist von Spülflüssigkeit S durchfließbar. Der von Spülflüssigkeit S durchfließbare Durchgang dient einem Ablassen rückströmender Spülflüssigkeit S in eine äußere Umgebung der Baumaschine 1. Die rückströmende Flüssigkeit S wird beispielsweise in Förderrichtung F über den Durchgang 8 abgelassen. Die rückströmende Flüssigkeit S kann also entgegen einer Strahlrichtung des wenigstens einen Flüssigkeitsstrahls B durch den Fluidkanal 3 über den Durchgang 8 in die äußere Umgebung abfließen bzw. abgelassen werden. Vorliegend weist die Spülvorrichtung 4 eine Umlenkeinrichtung 9 zum Umlenken durch den Durchgang 8 abgelassener Spülflüssigkeit S auf.

Die Baumaschine 1 weist vorliegend einen Vorratsbehälter 10 auf. Der Vorratsbehälter 10 ist beispielsweise wenigstens bereichsweise trichterförmig ausgebildet. Der Vorratsbehälter 10 begrenzt innenseitig einen Vorratsraum 12 der Baumaschine 1, der zum Bevorraten von Dickstoff dient. Der Vorratsraum 12 ist beispielsweise nach oben, insbesondere entgegen der Schwerkraftrichtung, geöffnet. Dabei kann die Baumaschine 1 einen Deckel 11 aufweisen, mittels welchem der Vorratsraum 12 abdeckbar ist. Die Baumaschine 1 weist vorliegend zudem eine Entleerungseinrichtung 13 auf. Die Entleerungseinrichtung 13 verschließt den Vorratsraum 12 nach unten, insbesondere in Schwerkraftrichtung, und ist öffnungsfähig ausgebildet. Infolge eines Öffnens der Entleerungseinrichtung 13 kann der Vorratsraum 12 nach unten hin freigegeben werden, so dass ein Inhalt des Vorratsraums 12 schwerkraftgetrieben mittels der geöffneten Entleerungseinrichtung 13 aus dem Vorratsraum 12 abgelassen werden kann.

Darüber hinaus weist die Baumaschine beispielsweise einen - vorliegend zwei - Förderzylinder C1, C2 auf. Jeder Förderzylinder C1, C2 weist einen volumenvariablen Förderraum 14 zum Fördern von Dickstoff auf. Der Förderraum 14 mündet in den Vorratsraum 12. Vorliegend münden die beiden Förderräume 14 der beiden Förderzylinder C1, C2 im Abstand zueinander in den Vorratsraum 12. Die Baumaschine weist zudem eine Rohrweiche 15 auf, die vorliegend S-förmig geformt ist. Dabei begrenzt die Rohrweiche 15 innenseitig einen Steuerkanal 16 der Baumaschine 1. Der Steuerkanal 16 ist einenends fluidleitend mit dem Fluidkanal 3 verbunden. Dabei ist die Rohrweiche 15 relativ zu den Förderräumen 14 derart verstellbar, dass jeder der Förderräume 14 mittels des Steuerkanals 16 abwechselnd mit dem Fluidkanal 3 und direkt, d. h. nicht über den Steuerkanal 16, mit dem Vorratsraum 12 fluidleitend verbindbar ist. Die Rohrweiche 1 ist vorliegend innerhalb des Vorratsraums 12 relativ zu den Förderräumen 14 verstellbar. Die beiden Förderräume 14 sind beispielsweise im gegenseitigen Wechsel mittels des Steuerkanals jeweils abwechselnd mit dem Fluidkanal 3 und dem Vorratsraum 12 fluidleitend verbindbar. Mit anderen Worten: Ist einer der Förderräume 14 mittels des Steuerkanals 16 mit dem Fluidkanal 3 verbunden, so ist der andere Förderraum mit dem Vorratsraum 12 fluidleitend verbunden. Wird nun die Rohrweiche 15 verstellt, wird der andere Förderraum 14 mittels des Steuerkanals 16 mit dem Fluidkanal 3 verbunden und entsprechend der zuvor mit dem Fluidkanal 3 verbundene Förderraum mit dem Vorratsraum 12. Dies lässt sich periodisch wiederholen. Mittels des Steuerkanals 16 ist immer nur ein Förderraum 14 mit dem Fluidkanal 3 verbunden, wobei der andere Förderraum 14 mit dem Vorratsraum 12 verbunden ist. Im Förderbetrieb der Baumaschine 1 kann synchronisiert mit dem periodischen Verschwenken der Rohrweiche 15 ein gegenläufiges Variieren von Fördervolumina der volumenvariablen Förderräume 14 erfolgen. Auf diese Weise lässt sich der in dem Vorratsraum 12 bevorratete Dickstoff mittels der Förderräume 14 zuerst ansaugen und anschließend über die Rohrweiche 15 durch den Fluidkanal 3 in Förderrichtung F nach außen fördern.

Die Baumaschine 1 weist beispielsweise eine von der Spülflüssigkeit S durchfließbare weitere Spülvorrichtung 17 auf. Dabei ist in dem Spülbetrieb der Baumaschine 1 mittels der weiteren Spülvorrichtung 17 wenigstens ein weiterer Flüssigkeitsstrahl B2 von Spülflüssigkeit S wenigstens teilweise innerhalb des Vorratsraums 12 der Baumaschine 1 zum Bevorraten von Dickstoff formbar. Der Flüssigkeitsstrahl B2 kann vollständig in dem Vorratsraum 12 geformt werden. Hierfür kann die weitere Spülvorrichtung 17 in den Vorratsraum hineinragen. Insbesondere kann die Spülvorrichtung 17 von einer äußeren Umgebung her in den Vorratsraum 12 hineinragen. Es ist alternativ auch denkbar, dass die Spülvorrichtung 17 außerhalb des Vorratsraums 12 angeordnet und der weitere Flüssigkeitsstrahl B2 von außen her in den Vorratsraum 12 hinein formbar ist. Beispielsweise ist die weitere Spülvorrichtung 17 an einer vertikal oben gelegenen Oberseite der Baumaschine 1 angeordnet, insbesondere an einer oben gelegenen Öffnung des Vorratsbehälters 10.

Wenigstens ein volumenvariabler Förderraum 14 der Baumaschine weist - wie bereits erwähnt - eine Mündungsöffnung 18 auf, an welcher der Förderraum 14 in den Vorratsraum 12 übergeht. Vorliegend weisen beide Förderräume 14 jeweils eine Mündungsöffnung 18 auf, an welchen die beiden Förderräume im Abstand zueinander in den Vorratsraum 12 übergehen. Die beiden Mündungsöffnungen 18 der Förderräume 14 sind vorliegend horizontal zueinander beabstandet und vertikal auf gleicher Höhe angeordnet. Die Förderräume 14 sind beispielsweise horizontal erstreckt. Die Förderräume 14 können parallel erstreckt sein. Der wenigstens eine weitere Flüssigkeitsstrahl B2 ist dabei in die Mündungsöffnung 18 hinein formbar. Der weitere Flüssigkeitsstrahl B2 kann also auf die Mündungsöffnung 18 gerichtet sein. Der weitere Flüssigkeitsstrahl B2 kann in die Mündungsöffnung 18 hinein zielen. Alternativ oder zusätzlich ist der wenigstens eine weitere Flüssigkeitsstrahl B2 in wenigstens eine Ecke des Vorratsraums 12 formbar. Eine solche Ecke kann verrundet oder abgeschrägt ausgebildet sein. Der Vorratsraum 12 kann einen rechteckigen Querschnitt aufweisen. Der wenigstens eine weitere Flüssigkeitsstrahl B2 kann in eine Innenkante des Vorratsraums 12 formbar sein, wobei die Innenkante eine Ecke des Vorratsraums 12 ausbildet. Die Innenkante kann verrundet oder abgeschrägt ausgebildet sein. Vorliegend ist je Mündungsöffnung 18 eine gesonderte weitere Düseneinrichtung 20 der weiteren Spülvorrichtung 17 vorhanden. Je Ecke oder Innenkante kann alternativ oder zusätzlich eine gesonderte weitere Düseneinrichtung 20 vorhanden sein. Mittels jeder dieser Düseneinrichtungen 20 ist jeweils wenigstens ein weiterer Flüssigkeitsstrahl B2 formbar. Insbesondere kann mittels der weiteren Spülvorrichtung 17 und des wenigstens einen weiteren Flüssigkeitsstrahls B2 eine gesamte Innenfläche des Vorratsraums 12 mit Spülflüssigkeit bestrahlt, insbesondere beaufschlagt, werden. Die Spülflüssigkeit S kann der Spülvorrichtung 4 sowie alternativ oder zusätzlich der weiteren Spülvorrichtung 17 mit einem Flüssigkeitsdruck von 3 bar bis 250 bar, insbesondere von 15 bar bis 25 bar, zugeführt werden. Die Spülvorrichtung 4 und die weitere Spülvorrichtung 17 können in der Art einer Parallelschaltung mit Spülflüssigkeit S versorgbar sein. Es kann eine kontrollierbare Ventileinrichtung vorgesehen sein, die so umschaltbar ist, dass entweder die Spülvorrichtung 4 oder die weitere Spülvorrichtung 17 oder beide Spülvorrichtungen 4, 17 mit Spülflüssigkeit S versorgbar sind.

Beispielsweise ist die weitere Spülvorrichtung 17 relativ zu dem Vorratsbehälter 10 beweglich an dem Vorratsbehälter 10 derart gelagert, dass die weitere Spülvorrichtung 17 zum Befüllen des Vorratsraums 12 mit Dickstoff für den Förderbetrieb von dem Vorratsraum 12 entfernbar und für den Spülbetrieb an dem Vorratsraum 12 positionierbar ist. Beispielsweise kann die weitere Spülvorrichtung 17 schwenkbar an dem Vorratsbehälter 10 gelagert sein, so dass die weitere Spülvorrichtung 17 zum Befüllen des Vorratsraums 12 mit Dickstoff nach oben weggeklappt werden kann. Für den Spülbetrieb ist die weitere Spülvorrichtung 17 beispielsweise über sowie - alternativ oder zusätzlich - wenigstens teilweise in dem Vorratsraum 12 positionierbar. Vorliegend kann die weitere Spülvorrichtung 17 für den Spülbetrieb in Richtung des Vorratsraums 12 nach unten geklappt werden, um ihre in den Figuren gezeigte Spülbetriebsposition einzunehmen.

Die Baumaschine 1 nach den Fig. 1 bis 4 sowie 9 und 10 ist beispielsweise mittels eines Nachrüstsets nachgerüstet. Das Nachrüstset ist für eine Ausgangsbaumaschine zur Förderung von Dickstoff vorgesehen. Dabei weist die Ausgangsbaumaschine bereits einen Druckstutzen 2 auf, wobei der Druckstutzen 2 einen zu einer äußeren Umgebung der Ausgangsbaumaschine hin geöffneten Fluidkanal 3 aufweist. Dabei ist der Fluidkanal 3 in einem Förderbetrieb der Ausgangsbaumaschine in einer Förderrichtung F von Dickstoff durchflossen. Das Nachrüstset weist die Spülvorrichtung 4 auf. Zudem kann das Nachrüstset die weitere Spülvorrichtung 17 aufweisen. Mit anderen Worten: Bei der Ausgangsbaumaschine kann es sich um eine herkömmliche Baumaschine handeln, die mittels des Nachrüstsets zu einer erfindungsgemäßen Baumaschine 1 nachgerüstet werden kann.

Ein erfindungsgemäßes Verfahren für einen Spülbetrieb der Baumaschine 1 sieht vor, dass die Kupplungseinrichtungen 19 miteinander gekoppelt werden. Dabei werden die Kupplungseinrichtungen 19 miteinander gekoppelt, um die Spülvorrichtung 4 an dem Druckstutzen 2 zu montieren. Gemäß dem Verfahren wird die Spülvorrichtung 4 mit Spülflüssigkeit S versorgt, beispielsweise nach der Montage der Spülvorrichtung 4 an dem Druckstutzen 2. Gemäß dem Verfahren wird mittels der Spülvorrichtung 4 der wenigstens eine Flüssigkeitsstrahl B1 in dem Fluidkanal 3, insbesondere entgegen der Förderrichtung F, geformt. Dabei wird der wenigstens eine Flüssigkeitsstrahl B1 derart geformt, dass der Fluidkanal 3 mit Spülflüssigkeit S gespült wird. Das Formen des Flüssigkeitsstrahls B1 kann infolge des Versorgens der Spülvorrichtung 4 mit Spülflüssigkeit S erfolgen. Der Flüssigkeitsstrahl B1 kann gegen eine Innenseite des Druckstutzens 2 gerichtet sein, welche den Fluidkanal 3 begrenzt.

Beispielsweise wird gemäß dem Verfahren ein Vorratsraum 12 der Baumaschine 1 nach unten geöffnet. Das Öffnen des Vorratsraums 12 kann mittels der Entleerungseinrichtung 13 der Baumaschine 1 erfolgen. Beispielsweise wird der Vorratsraum 12 nach unten geöffnet, zeitlich bevor und/oder während der Flüssigkeitsstrahl B1 geformt wird. Das Öffnen des Vorratsraums 12 dient dazu, in dem Vorratsraum 12 bevorrateten Dickstoff sowie - alternativ oder zusätzlich - Spülflüssigkeit S abzulassen. Dabei kann in wenigstens einem der volumenvariablen Förderräume 14 der Baumaschine aufgenommener Dickstoff durch Minimieren des Volumens des Förderraums 14 in den Vorratsraum 12 abgelassen werden. Zum Minimieren des Volumens des Förderraums 14 kann der Förderkolben 21 des zugehörigen Förderzylinders C1, C2 relativ zum Vorratsraum 12 verstellt werden. Mittels des Förderkolbens 21 kann also im zugehörigen Förderraum 14 aufgenommener Dickstoff in den Vorratsraum 12 geschoben werden. Vom Vorratsraum 12 kann der aus dem Förderraum 14 herausgeschobene Dickstoff dann über die Entleerungseinrichtung 13 abgelassen werden.

Beispielsweise wird gemäß dem Verfahren die weitere Spülvorrichtung 17 der Baumaschine 1 mit Spülflüssigkeit S versorgt. Dabei wird mittels der weiteren Spülvorrichtung 17 wenigstens ein weiterer Flüssigkeitsstrahl B2 an Spülflüssigkeit S wenigstens teilweise innerhalb des Vorratsraums 12 der Baumaschine 1 zum Bevorraten von Dickstoff geformt. Dabei kann der wenigstens eine weitere Flüssigkeitsstrahl B2 in die Mündungsöffnungen 18 der Förderräume 14 hinein sowie - alternativ oder zusätzlich - in Ecken und/oder Kanten des Vorratsraums 12 geformt werden.

Gemäß dem Verfahren werden der wenigstens eine Flüssigkeitsstrahl B1 und der wenigstens eine weitere Flüssigkeitsstrahl B2 beispielsweise zeitlich nacheinander oder simultan geformt. Beispielsweise wird, während der wenigstens eine Flüssigkeitsstrahl B1 mittels einer Düseneinrichtung 6 der Spülvorrichtung 4 geformt wird, die Düseneinrichtung 6 relativ zu der Kupplungseinrichtung 19 der Spülvorrichtung 4 verstellt. Beispielsweise wird die Spülvorrichtung 4 beim Formen des Flüssigkeitsstrahls B1 entgegen der Förderrichtung F und/oder innerhalb des Fluidkanals 3 relativ zur Kupplungseinrichtung 19 der Spülvorrichtung 4 verstellt. Das Verstellen der Düseneinrichtung 4 kann abhängig von einem bei der Formung des wenigstens einen Flüssigkeitsstrahls B1 an der Düseneinrichtung 6 abfallenden Flüssigkeitsdrucks erfolgen.

Beispielsweise wird während des Formens des wenigstens einen Flüssigkeitsstrahls B1 die Rohrweiche 15 der Baumaschine 1 relativ zu dem wenigstens einen volumenvariablen Förderraum 14 des Förderzylinders C1, C2 der Baumaschine 1 verstellt. Da der Steuerkanal 16 einenends fluidleitend mit dem Fluidkanal 3 verbunden ist, wird beim Spülen des Fluidkanals 3 auch der Steuerkanal 16 mit Spülflüssigkeit S gespült. Dabei kann die Rohrweiche 15 derart relativ zu dem wenigstens einen Förderraum 14 verstellt werden, dass der Förderraum 14 abwechselnd mittels des Steuerkanals 16 mit dem Fluidkanal 3 und unmittelbar mit dem Vorratsraum 12 fluidleitend derart verbunden wird, dass der Förderraum 14 alternierend mit durch den Steuerkanal 16 geführter Spülflüssigkeit S gespült wird. Das alternierende Spülen des Förderraums 14 kann daraus folgen, dass die Rohrweiche 15, insbesondere oszillierend, verschwenkt wird, um den Steuerkanal 16 im wiederkehrenden Wechsel mit dem Förderraum 14 zu verbinden und von dem Förderraum 14 zu trennen.

Beispielsweise wird gemäß dem Verfahren, während der wenigstens eine Förderraum 14 fluidleitend mit dem Steuerkanal 16 verbunden ist, ein Volumen dieses Förderraums 14 variiert. Beispielsweise kann das Volumen des Förderraums 14 maximiert werden, wenn dieser Förderraum 14 fluidleitend mit dem Steuerkanal 16 verbunden ist. Alternativ oder zusätzlich kann das Volumen des anderen Förderraums 14, insbesondere gegenläufig, variiert werden. Mit anderen Worten: Wenn das Volumen des einen Förderraums 14 maximiert wird, kann das Volumen des anderen Förderraums 14 minimiert werden. Dabei kann das Volumen der Förderräume 14 variiert, d.h. minimiert und/oder maximiert, werden, indem ein den betreffenden Förderraum 14 begrenzender Förderkolben 21 des diesen Förderraum 14 aufweisenden Förderzylinders C1, C2 relativ zum Fluidkanal 3 verstellt wird.

## Patentansprüche

1. Baumaschine (1) zur Förderung von Dickstoff, wobei die Baumaschine (1) aufweist:
- einen Druckstutzen (2), wobei der Druckstutzen (2) einen nach außen zu einer äußeren Umgebung der Baumaschine (1) hin geöffneten Fluidkanal (3) begrenzt, wobei der Fluidkanal (3) in einem Förderbetrieb der Baumaschine (1) in einer Förderrichtung (F) von Dickstoff durchflossen ist,
- eine von einer Spülflüssigkeit (S) durchströmbare Spülvorrichtung (4), wobei in einem Spülbetrieb der Baumaschine (1) mittels der Spülvorrichtung (4) wenigstens ein Flüssigkeitsstrahl (B1) von Spülflüssigkeit (S) formbar ist,
- wobei die Spülvorrichtung (4) und der Druckstutzen (2) komplementäre Kupplungseinrichtungen (19) aufweisen,
- wobei die komplementären Kupplungseinrichtungen (19) miteinander koppelbar sind, um die Spülvorrichtung (4) derart an dem Druckstutzen (2) zu montieren, dass der wenigstens eine Flüssigkeitsstrahl (B1) in dem Spülbetrieb, insbesondere entgegen der Förderrichtung (F), in dem Fluidkanal (3) formbar ist,
- wobei an den Druckstutzen (2) für den Förderbetrieb eine Förderleitung in fluidleitender Kommunikation mit dem Fluidkanal (3) anschließbar ist, mittels welcher der von der Baumaschine (1) weg geförderte Dickstoff einem Distributionssystem zuführbar ist,
- **dadurch gekennzeichnet, dass** die Spülvorrichtung (4) eine in den Fluidkanal (3) einführbare Düseneinrichtung (6) zur Formung des wenigstens einen Flüssigkeitsstrahls (B1) aufweist.

2. Baumaschine (1) nach dem vorhergehenden Anspruch,
- wobei die Düseneinrichtung (6) relativ zu der Kupplungseinrichtung (19) der Spülvorrichtung (4) verstellbar ist, insbesondere abhängig von einem bei der Formung des wenigstens einen Flüssigkeitsstrahls (B1) über die Düseneinrichtung (6) abfallenden Flüssigkeitsdruck.

3. Baumaschine (1) nach einem der vorhergehenden Ansprüche,
- wobei in einem montierten Zustand der Spülvorrichtung (4) zwischen dem Druckstutzen (2) und der Spülvorrichtung (4) ein von Spülflüssigkeit (S) durchfließbarer Durchgang (8) zum Ablassen rückströmender Spülflüssigkeit (S) in eine äußere Umgebung der Baumaschine (1) ausgebildet ist,
- insbesondere wobei die Spülvorrichtung (4) eine Umlenkeinrichtung (9) zum Umlenken durch den Durchgang (8) abgelassener Spülflüssigkeit (S) aufweist.

4. Baumaschine (1) nach einem der vorhergehenden Ansprüche,
wobei die Baumaschine (1) aufweist:
- einen, insbesondere wenigstens bereichsweise trichterförmig ausgebildeten, Vorratsbehälter (10), wobei der Vorratsbehälter (10) innenseitig einen, insbesondere nach oben geöffneten und mittels eines Deckels (11) der Baumaschine (1) abdeckbaren, Vorratsraum (12) der Baumaschine (1) zum Bevorraten von Dickstoff begrenzt, insbesondere wobei die Baumaschine (1) eine den Vorratsraum (12) nach unten verschließende öffnungsfähige Entleerungseinrichtung (13) aufweist,
- wenigstens einen, insbesondere zwei, Förderzylinder (C1, C2), wobei jeder Förderzylinder (C1, C2) einen volumenvariablen Förderraum (14) zum Fördern von Dickstoff aufweist, wobei der Förderraum (14) in den Vorratsraum (12) mündet, und
- eine, insbesondere S-förmig geformte, Rohrweiche (15), wobei die Rohrweiche (15) innenseitig einen Steuerkanal (16) der Baumaschine (1) begrenzt, wobei der Steuerkanal (16) einenends fluidleitend mit dem Fluidkanal (3) verbunden ist,
- wobei die Rohrweiche (15), insbesondere innerhalb des Vorratsraums (12), relativ zu dem Förderraum (14) derart verstellbar ist, dass der Förderraum (14) abwechselnd mittels des Steuerkanals (16) mit dem Fluidkanal (3) und, insbesondere unmittelbar, mit dem Vorratsraum (12) fluidleitend verbindbar ist.

5. Baumaschine (1) nach einem der vorhergehenden Ansprüche,
- wobei die Baumaschine (1) eine von der Spülflüssigkeit (S) durchfließbare weitere Spülvorrichtung (17) aufweist,
- wobei in dem Spülbetrieb der Baumaschine (1) mittels der weiteren Spülvorrichtung (17) wenigstens ein weiterer Flüssigkeitsstrahl (B2) von Spülflüssigkeit (S) wenigstens teilweise innerhalb eines Vorratsraums (12) der Baumaschine (1) zum Bevorraten von Dickstoff formbar ist.

6. Baumaschine (1) nach den beiden vorhergehenden Ansprüchen,
- wobei jeder volumenvariable Förderraum (14) der Baumaschine (1) eine Mündungsöffnung (18) aufweist, an welcher der Förderraum (14) in den Vorratsraum (12) übergeht,
- wobei der wenigstens eine weitere Flüssigkeitsstrahl (B2) in die Mündungsöffnung (18) hinein und/oder in Ecken des Vorratsraums (12) formbar ist,
- insbesondere wobei je Mündungsöffnung (18) und/oder Ecke eine gesonderte weitere Düseneinrichtung (20) der weiteren Spülvorrichtung (17) zur Formung jeweils wenigstens eines weiteren Flüssigkeitsstrahls (B2) vorhanden ist.

7. Baumaschine (1) nach einem der beiden vorhergehenden Ansprüche,
wobei die weitere Spülvorrichtung (17) relativ zu dem Vorratsbehälter (12) beweglich, insbesondere schwenkbar, an dem Vorratsbehälter (10) derart gelagert ist, dass die weitere Spülvorrichtung (17) zum Befüllen des Vorratsraums (10) mit Dickstoff für den Förderbetrieb von dem Vorratsraum (10) entfernbar und für den Spülbetrieb an, insbesondere über und/oder wenigstens teilweise in, dem Vorratsraum (10) positionierbar ist.

8. Verfahren für einen Spülbetrieb einer Baumaschine (1) nach einem der Ansprüche 1 bis 7, wobei gemäß dem Verfahren:
- die Kupplungseinrichtungen (19) miteinander gekoppelt werden, um die Spülvorrichtung (4) an dem Druckstutzen (2) zu montieren,
- die Spülvorrichtung (4) mit Spülflüssigkeit (S) versorgt wird, und
- mittels der Spülvorrichtung (4) der wenigstens eine Flüssigkeitsstrahl (B1) in dem Fluidkanal (3), insbesondere entgegen der Förderrichtung (F), geformt wird, so dass der Fluidkanal (3) mit Spülflüssigkeit (S) gespült wird.

9. Verfahren nach dem vorhergehenden Anspruch für eine Baumaschine nach Anspruch 4,
- wobei der Vorratsraum (12) der Baumaschine (1), insbesondere mittels der Entleerungseinrichtung (13) der Baumaschine (1), nach unten geöffnet wird, insbesondere zeitlich bevor und/oder während der Flüssigkeitsstrahl (B1) geformt wird, um in dem Vorratsraum (12) bevorrateten Dickstoff und/oder Spülflüssigkeit (S) abzulassen,
- insbesondere wobei in wenigstens einem der volumenvariablen Förderräume (14) der Baumaschine (1) aufgenommener Dickstoff durch Minimieren des Volumens des Förderraums (14) in den Vorratsraum (12) abgelassen wird.

10. Verfahren nach einem der beiden vorhergehenden Ansprüche für eine Baumaschine nach Anspruch 5,
- wobei die weitere Spülvorrichtung (17) der Baumaschine (1) mit Spülflüssigkeit (S) versorgt wird,
- wobei mittels der weiteren Spülvorrichtung (17) wenigstens ein weiterer Flüssigkeitsstrahl (B2) an Spülflüssigkeit (S) wenigstens teilweise innerhalb eines Vorratsraums (12) der Baumaschine (1) zum Bevorraten von Dickstoff geformt wird,
- insbesondere wobei jeder volumenvariable Förderraum (14) der Baumaschine (1) eine Mündungsöffnung (18) aufweist, an welcher der Förderraum (14) in den Vorratsraum (12) übergeht, insbesondere wobei der wenigstens eine weitere Flüssigkeitsstrahl (B2) in die Mündungsöffnung (18) hinein und/oder in Ecken des Vorratsraums (12) geformt wird.

11. Verfahren nach dem vorhergehenden Anspruch,
wobei der wenigstens eine Flüssigkeitsstrahl (B1) und der wenigstens eine weitere Flüssigkeitsstrahl (B2) zeitlich nacheinander oder simultan geformt werden.

12. Verfahren nach einem der vier vorhergehenden Ansprüche,
wobei, während der wenigstens eine Flüssigkeitsstrahl (B1) mittels der Düseneinrichtung (6) der Spülvorrichtung (4) geformt wird, die Düseneinrichtung (6) relativ zu der Kupplungseinrichtung (19) der Spülvorrichtung (4), insbesondere entgegen der Förderrichtung (F) und/oder innerhalb des Fluidkanals (3), verstellt wird, insbesondere abhängig von einem bei der Formung des wenigstens einen Flüssigkeitsstrahls (B1) an der Düseneinrichtung (6) abfallenden Flüssigkeitsdruck.

13. Verfahren nach einem der fünf vorhergehenden Ansprüche,
wobei während des Formens des wenigstens einen Flüssigkeitsstrahls (B1)
- eine, insbesondere S-förmig geformte, Rohrweiche (15) der Baumaschine (1) relativ zu wenigstens einem volumenvariablen Förderraum (14) eines Förderzylinders (C1, C2) der Baumaschine (1) verstellt wird, wobei die Rohrweiche (15) innenseitig einen Steuerkanal (16) der Baumaschine (1) begrenzt, wobei der Steuerkanal (16) einenends fluidleitend mit dem Fluidkanal (3) derart verbunden ist, dass beim Spülen des Fluidkanals (3) auch der Steuerkanal (16) mit Spülflüssigkeit (S) gespült wird,
- insbesondere wobei die Rohrweiche (15) derart relativ zu dem wenigstens einen Förderraum (14) verstellt wird, dass der Förderraum (14) abwechselnd mittels des Steuerkanals (16) mit dem Fluidkanal (3) und, insbesondere unmittelbar, mit einem Vorratsraum (12) der Baumaschine fluidleitend derart verbunden wird, dass der Förderraum (14) alternierend mit durch den Steuerkanal (16) geführter Spülflüssigkeit (S) gespült wird.

14. Verfahren nach dem vorhergehenden Anspruch,
- wobei, während der wenigstens eine Förderraum (14) fluidleitend mit dem Steuerkanal (16) verbunden ist, ein Volumen dieses Förderraums (14) variiert, insbesondere maximiert, wird und/oder ein Volumen wenigstens eines weiteren Förderraums (14), insbesondere gegenläufig, variiert, insbesondere minimiert, wird,
- insbesondere wobei das Volumen der Förderräume (14) variiert, insbesondere minimiert und/oder maximiert, wird, indem ein den betreffenden Förderraum (14) begrenzender Förderkolben (21) des diesen Förderraum (14) aufweisenden Förderzylinders (C1, C2) relativ zum Fluidkanal (3) verstellt wird.

## Claims

1. Construction machine (1) for conveying thick matter, wherein the construction machine (1) has,
- a pressure connector (2), wherein the pressure connector (2) delimits a fluid channel (3) which is open outwards towards an external environment of the construction machine (1), wherein, in a conveying operation of the construction machine (1), thick matter flows through the fluid channel (3) in a conveying direction (F),
- a flushing device (4) through which a flushing liquid (S) can flow, wherein, in a flushing operation of the construction machine (1), at least one liquid jet (B1) of flushing liquid (S) can be formed by means of the flushing device (4),
- wherein the flushing device (4) and the pressure connector (2) have complementary coupling means (19),
- wherein the complementary coupling means (19) can be coupled to one another in order to mount the flushing device (4) on the pressure connector (2) in such a way that, in the flushing operation, the at least one liquid jet (B1) can be formed in the fluid channel (3), in particular counter to the conveying direction (F),
- wherein, for the conveying operation, a conveying line can be connected in fluid-conducting communication at the pressure connector (2) to the fluid channel (3), by means of which conveying line the thick matter conveyed away from the construction machine (1) can be supplied to a distribution system,
- **characterized in that** the flushing device (4) has a nozzle means (6), which can be introduced into the fluid channel (3), for forming the at least one liquid jet (B1).

2. Construction machine (1) according to the preceding claim,
- wherein the nozzle means (6) is adjustable relative to the coupling means (19) of the flushing device (4), in particular depending on a liquid pressure that decreases during the forming of the at least one liquid jet (B1) via the nozzle means (6).

3. Construction machine (1) according to either of the preceding claims,
- wherein, in a mounted state of the flushing device (4), a passage (8) through which flushing liquid (S) can flow and which is intended for discharging back-flowing flushing liquid (S) into an external environment of the construction machine (1) is formed between the pressure connector (2) and the flushing device (4),
- in particular wherein the flushing device (4) has a deflection means (9) for deflecting flushing liquid (S) discharged through the passage (8).

4. Construction machine (1) according to one of the preceding claims,
- wherein the construction machine (1) has:
- a storage container (10), in particular of funnel-shaped design at least in regions, wherein the storage container (10) delimits a storage chamber (12) of the construction machine (1) on the inside, which storage chamber is open in particular upwards and can be covered by means of a cover (11) of the construction machine (1), for storing thick matter, in particular wherein the construction machine (1) has an openable emptying means (13) which downwardly closes the storage chamber (12),
- at least one, in particular two, conveying cylinders (C1, C2), wherein each conveying cylinder (C1, C2) has a volume-variable conveying chamber (14) for conveying thick matter, wherein the conveying chamber (14) opens into the storage chamber (12), and
- an, in particular S-shaped, pipe switch (15), wherein the pipe switch (15) delimits a control channel (16) of the construction machine (1) on the inside, wherein the control channel (16) is connected at one end in a fluid-conducting manner to the fluid channel (3),
- wherein the pipe switch (15), in particular within the storage chamber (12), is adjustable relative to the conveying chamber (14) in such a way that the conveying chamber (14) can be connected in a fluid-conducting manner alternately by means of the control channel (16) to the fluid channel (3) and, in particular directly, to the storage chamber (12).

5. Construction machine (1) according to one of the preceding claims,
- wherein the construction machine (1) has a further flushing device (17) through which the flushing liquid (S) can flow,
- wherein, in the flushing operation of the construction machine (1), at least one further liquid jet (B2) of flushing liquid (S) can be formed at least partially within a storage chamber (12) of the construction machine (1) for storing thick matter by means of the further flushing device (17).

6. Construction machine (1) according to the two preceding claims,
- wherein each volume-variable conveying chamber (14) of the construction machine (1) has a mouth opening (18) at which the conveying chamber (14) merges into the storage chamber (12),
- wherein the at least one further liquid jet (B2) can be formed into the mouth opening (18) and/or into corners of the storage chamber (12),
- in particular wherein, per mouth opening (18) and/or corner, there is a separate further nozzle means (20) of the further flushing device (17) for forming in each case at least one further liquid jet (B2).

7. Construction machine (1) according to either of the two preceding claims,
wherein the further flushing device (17) is mounted on the storage container (10) so as to be movable, in particular pivotable, relative to the storage container (12) in such a way that, for filling the storage chamber (10) with thick matter, the further flushing device (17) can be removed from the storage chamber (10) for the conveying operation, and, for the flushing operation, can be positioned on, in particular above and/or at least partially in, the storage chamber (10).

8. Method for a flushing operation of a construction machine (1) according to one of Claims 1 to 7, wherein, according to the method:
- the coupling means (19) are coupled to one another in order to mount the flushing device (4) on the pressure connector (2),
- the flushing device (4) is supplied with flushing liquid (S), and
- the at least one liquid jet (B1) is formed in the fluid channel (3), in particular counter to the conveying direction (F), by means of the flushing device (4), such that the fluid channel (3) is flushed with flushing liquid (S).

9. Method according to the preceding claim for a construction machine according to Claim 4,
- wherein the storage chamber (12) of the construction machine (1) is opened downwards, in particular by means of the emptying means (13) of the construction machine (1), in particular before and/or during the forming of the liquid jet (B1), in order to discharge thick matter and/or flushing liquid (S) stored in the storage chamber (12),
- in particular wherein thick matter received in at least one of the volume-variable conveying chambers (14) of the construction machine (1) is discharged into the storage chamber (12) by minimization of the volume of the conveying chamber (14).

10. Method according to either of the two preceding claims for a construction machine according to Claim 5,
- wherein the further flushing device (17) of the construction machine (1) is supplied with flushing liquid (S),
- wherein, by means of the further flushing device (17), at least one further liquid jet (B2) of flushing liquid (S) is formed at least partially within a storage chamber (12) of the construction machine (1) for storing thick matter,
- in particular wherein each volume-variable conveying chamber (14) of the construction machine (1) has a mouth opening (18) at which the conveying chamber (14) merges into the storage chamber (12), in particular wherein the at least one further liquid jet (B2) is formed into the mouth opening (18) and/or into corners of the storage chamber (12).

11. Method according to the preceding claim,
wherein the at least one liquid jet (B1) and the at least one further liquid jet (B2) are shaped successively or simultaneously.

12. Method according to one of the four preceding claims,
wherein, during the forming of the at least one liquid jet (B1) by means of the nozzle means (6) of the flushing device (4), the nozzle means (6) is adjusted relative to the coupling means (19) of the flushing device (4), in particular counter to the conveying direction (F) and/or within the fluid channel (3), in particular depending on a liquid pressure that decreases during the forming of the at least one liquid jet (B1) at the nozzle means (6).

13. Method according to one of the five preceding claims,
wherein, during the forming of the at least one liquid jet (B1),
- an, in particular S-shaped, pipe switch (15) of the construction machine (1) is adjusted relative to at least one volume-variable conveying chamber (14) of a conveying cylinder (C1, C2) of the construction machine (1), wherein the pipe switch (15) delimits a control channel (16) of the construction machine (1) on the inside, wherein the control channel (16) is connected at one end in a fluid-conducting manner to the fluid channel (3) in such a way that, during the flushing of the fluid channel (3), the control channel (16) is also flushed with flushing liquid (S),
- in particular wherein the pipe switch (15) is adjusted relative to the at least one conveying chamber (14) in such a way that the conveying chamber (14) is connected in a fluid-conducting manner alternately by means of the control channel (16) to the fluid channel (3) and, in particular directly, to a storage chamber (12) of the construction machine, in such a way that the conveying chamber (14) is alternatingly flushed with flushing liquid (S) conducted through the control channel (16).

14. Method according to the preceding claim,
- wherein, while the at least one conveying chamber (14) is connected in a fluid-conducting manner to the control channel (16), a volume of said conveying chamber (14) is varied, in particular maximized, and/or a volume of at least one further conveying chamber (14) is varied, in particular minimized, in particular in the opposite direction,
- in particular wherein the volume of the conveying chambers (14) is varied, in particular minimized and/or maximized, by a conveying piston (21), which delimits the relevant conveying chamber (14), of the conveying cylinder (C1, C2) having said conveying chamber (14) being adjusted relative to the fluid channel (3).

## Revendications

1. Engin de construction (1) destiné à transporter des matériaux épais, l'engin de construction (1) comportant :
- une tubulure de pression (2), la tubulure de pression (2) délimitant un canal de fluide (3) ouvert vers l'extérieur en direction d'un environnement extérieur de l'engin de construction (1), le canal de fluide (3) étant traversé par des matériaux épais dans une direction de transport (F) dans un mode de transport de l'engin de construction (1),
- un dispositif de rinçage (4) pouvant être traversé par un liquide de rinçage (S), au moins un jet de liquide (B1) de liquide de rinçage (S) pouvant être formé au moyen du dispositif de rinçage (4) dans un mode de rinçage de l'engin de construction (1),
- le dispositif de rinçage (4) et la tubulure de pression (2) comportant des systèmes d'accouplement (19) complémentaires,
- les systèmes d'accouplement (19) complémentaires pouvant être couplés entre eux pour monter le dispositif de rinçage (4) sur la tubulure de pression (2) de telle manière que l'au moins un jet de liquide (B1) peut être formé dans le canal de fluide (3), en particulier à l'encontre de la direction de transport (F), dans le mode de rinçage,
- une conduite de transport pouvant être raccordée au canal de fluide (3) en communication fluidique sur la tubulure de pression (2) pour le mode de transport, au moyen de laquelle les matériaux épais transportés à l'écart de l'engin de construction (1) peuvent être amenés à un système de distribution,
- **caractérisé en ce que** le dispositif de rinçage (4) comporte un système de buse (6) pouvant être introduit dans le canal de fluide (3) pour former l'au moins un jet de liquide (B1).

2. Engin de construction (1) selon la revendication précédente,
- le système de buse (6) pouvant être ajusté par rapport au système d'accouplement (19) du dispositif de rinçage (4), en particulier en fonction d'une pression de liquide chutant en passant par le système de buse (6) lors de la formation de l'au moins un jet de liquide (B1) .

3. Engin de construction (1) selon l'une des revendications précédentes,
- un passage (8) pouvant être traversé par du liquide de rinçage (S) destiné à évacuer un reflux de liquide de rinçage (S) dans un environnement extérieur de l'engin de construction (1) étant réalisé dans un état monté du dispositif de rinçage (4) entre la tubulure de pression (2) et le dispositif de rinçage (4),
- le dispositif de rinçage (4) comportant en particulier un système de renvoi (9) destiné à renvoyer du liquide de rinçage (S) sorti par le passage (8).

4. Engin de construction (1) selon l'une des revendications précédentes,
l'engin de construction (1) comportant :
- un réservoir (10) réalisé en particulier au moins par endroits en forme d'entonnoir, le réservoir (10) délimitant du côté intérieur un espace de stockage (12) de l'engin de construction (1) ouvert en particulier vers le haut et pouvant être recouvert au moyen d'un capot (11) de l'engin de construction (1) destiné à stocker des matériaux épais, l'engin de construction (1) comportant en particulier un système de vidange (13) pouvant être ouvert, fermant vers le bas l'espace de stockage (12),
- au moins un, en particulier deux, cylindres de transport (C1, C2), chaque cylindre de transport (C1, C2) comportant un espace de transport (14) à volume variable destiné à transporter des matériaux épais, l'espace de transport (14) débouchant dans l'espace de stockage (12), et
- un tuyau de dérivation (15) en particulier en forme de S, le tuyau de dérivation (15) délimitant du côté intérieur un canal de commande (16) de l'engin de construction (1), le canal de commande (16) étant relié du côté d'une extrémité au canal de fluide (3) de manière à acheminer un fluide,
- le tuyau de dérivation (15) pouvant être ajusté par rapport à l'espace de transport (14), en particulier à l'intérieur de l'espace de stockage (12), de telle manière que l'espace de transport (14) peut être relié en alternance, au moyen du canal de commande (16), au canal de fluide (3) et, en particulier directement, à l'espace de stockage (12).

5. Engin de construction (1) selon l'une des revendications précédentes,
- l'engin de construction (1) comportant un dispositif de rinçage (17) supplémentaire pouvant être traversé par le liquide de rinçage (S),
- au moins un jet de liquide supplémentaire (B2) de liquide de rinçage (S) pouvant être formé au moins en partie à l'intérieur d'un espace de stockage (12) de l'engin de construction (1) pour stocker des matériaux épais dans le mode de rinçage de l'engin de construction (1) au moyen du dispositif de rinçage supplémentaire (17).

6. Engin de construction (1) selon les deux revendications précédentes,
- chaque espace de transport (14) à volume variable de l'engin de construction (1) comportant une ouverture d'embouchure (18), sur laquelle l'espace de transport (14) se confond avec l'espace de stockage (12),
- l'au moins un jet de liquide supplémentaire (B2) pouvant être formé à l'intérieur de l'ouverture d'embouchure (18) et/ou dans des coins de l'espace de stockage (12),
- un système de buse supplémentaire (20) séparé du dispositif de rinçage supplémentaire (17) étant présent en particulier par ouverture d'embouchure (18) et/ou par coin pour former respectivement au moins un jet de liquide supplémentaire (B2).

7. Engin de construction (1) selon l'une des deux revendications précédentes,
le dispositif de rinçage supplémentaire (17) étant monté sur le réservoir (10) de manière mobile, en particulier de manière pivotante, par rapport au réservoir (12) de telle manière que le dispositif de rinçage supplémentaire (17) peut être retiré de l'espace de stockage (10) pour remplir l'espace de stockage (10) en matériaux épais pour le mode de transport et peut être positionné sur l'espace de stockage (10), en particulier au-dessus et/ou au moins en partie dans celui-ci, pour le mode de rinçage.

8. Procédé pour un mode de rinçage d'un engin de construction (1) selon l'une des revendications 1 à 7, selon lequel :
- les systèmes d'accouplement (19) sont couplés les uns aux autres pour monter le dispositif de rinçage (4) sur la tubulure de pression (2),
- le dispositif de rinçage (4) est alimenté en liquide de rinçage (S), et
- l'au moins un jet de liquide (B1) est formé dans le canal de fluide (3), en particulier à l'encontre de la direction de transport (F), au moyen du dispositif de rinçage (4) de telle sorte que le canal de fluide (3) est rincé avec du liquide de rinçage (S).

9. Procédé selon la revendication précédente pour un engin de construction selon la revendication 4,
- l'espace de stockage (12) de l'engin de construction (1) étant ouvert vers le bas en particulier au moyen du système de vidange (13) de l'engin de construction (1), en particulier chronologiquement avant et/ou pendant que le jet de liquide (B1) est formé, pour évacuer des matériaux épais et/ou du liquide de rinçage (S) stockés dans l'espace de stockage (12),
- des matériaux épais reçus dans au moins un des espaces de transport (14) à volume variable de l'engin de construction (1) étant en particulier évacués dans l'espace de stockage (12) en minimisant le volume de l'espace de transport (14).

10. Procédé selon l'une des deux revendications précédentes pour un engin de construction selon la revendication 5,
- le dispositif de rinçage supplémentaire (17) de l'engin de construction (1) étant alimenté en liquide de rinçage (S),
- au moins un jet de liquide supplémentaire (B2) en liquide de rinçage (S) étant formé au moins en partie à l'intérieur d'un espace de stockage (12) de l'engin de construction (1) pour stocker des matériaux épais au moyen du dispositif de rinçage supplémentaire (17),
- chaque espace de transport (14) à volume variable de l'engin de construction (1) comportant en particulier une ouverture d'embouchure (18), sur laquelle l'espace de transport (14) se confond avec l'espace de stockage (12), en particulier l'au moins un jet de liquide supplémentaire (B2) étant formé à l'intérieur de l'ouverture d'embouchure (18) et/ou dans des coins de l'espace de stockage (12).

11. Procédé selon la revendication précédente,
l'au moins un jet de liquide (B1) et l'au moins un jet de liquide supplémentaire (B2) étant formés chronologiquement l'un après l'autre ou simultanément.

12. Procédé selon l'une des quatre revendications précédentes,
le système de buse (6) étant ajusté par rapport au système d'accouplement (19) du dispositif de rinçage (4), en particulier à l'encontre de la direction de transport (F) et/ou à l'intérieur du canal de fluide (3), en particulier en fonction d'une pression de liquide chutant sur le système de buse (6) lors de la formation de l'au moins un jet de liquide (B1), tandis que l'au moins un jet de liquide (B1) est formé au moyen du système de buse (6) du dispositif de rinçage (4).

13. Procédé selon l'une des cinq revendications précédentes,
pendant la formation de l'au moins un jet de liquide (B1),
- un tuyau de dérivation (15), en particulier en forme de S, de l'engin de construction (1) étant ajusté par rapport à au moins un espace de transport (14) à volume variable d'un cylindre de transport (C1, C2) de l'engin de construction (1), le tuyau de dérivation (15) délimitant côté intérieur un canal de commande (16) de l'engin de construction (1), le canal de commande (16) étant relié du côté d'une extrémité au canal de fluide (3) de manière à acheminer un fluide de telle manière que lors du rinçage du canal de fluide (3), le canal de commande (16) est également rincé avec du liquide de rinçage (S),
- le tuyau de dérivation (15) étant ajusté en particulier de telle manière par rapport à l'au moins un espace de transport (14) que l'espace de transport (14) est relié en alternance au moyen du canal de commande (16) au canal de fluide (3) et, en particulier directement, à un espace de stockage (12) de l'engin de construction de manière à acheminer un fluide de telle manière que l'espace de transport (14) est rincé en alternance avec du liquide de rinçage (S) guidé à travers le canal de commande (16).

14. Procédé selon la revendication précédente,
- un volume de l'au moins un espace de transport (14) étant varié, en particulier maximisé et/ou un volume d'au moins un espace de transport supplémentaire (14) étant varié, en particulier minimisé, en particulier en sens contraire pendant que ledit espace de transport (14) est relié au canal de commande (16) de manière à acheminer un fluide,
- le volume des espaces de transport (14) étant en particulier varié, en particulier minimisé et/ou maximisé, en ce qu'un piston de transport (21) délimitant l'espace de transport (14) concerné du cylindre de transport (C1, C2) comportant ledit espace de transport (14) est ajusté par rapport au canal de fluide (3).
